# EUROPÄISCHE PATENTSCHRIFT

(11) **EP 3 933 130 B1**
(45) Veröffentlichungstag und Bekanntmachung des Hinweises auf die Patenterteilung: **20.08.2025**
(21) Anmeldenummer: 20184026.1
(22) Anmeldetag: 03.07.2020
(51) Int. Cl.: E03D 11/14, E03C 1/322

(54) **SANITÄRES INSTALLATIONSSYSTEM**
SANITARY INSTALLATION SYSTEM
SYSTÈME D'INSTALLATION SANITAIRE

(43) Veröffentlichungstag der Anmeldung: 05.01.2022
(73) Patentinhaber: Geberit International AG, 8645 Jona (CH)
(72) Erfinder: KOSARNIG, Rolf, 8630 Rüti (CH)
(74) Vertreter: Frischknecht, Harry Ralph

(56) Entgegenhaltungen:
- EP-A1- 2 166 162
- EP-A2- 1 178 159
- DE-A1- 4 345 049

## Beschreibung

### TECHNISCHES GEBIET

Die vorliegende Erfindung betrifft ein Installationssystem mit einem Sanitärartikel gemäss Anspruch 1.

### STAND DER TECHNIK

Aus dem Stand der Technik sind Unterputz-Installationssysteme für Sanitärelemente bekannt geworden. Beispielsweise vertreibt die Anmelderin unter den Bezeichnungen Geberit GIS und Geberit Duofix entsprechende Installationssysteme. Diese Installationssysteme umfassen jeweils eine Montagestruktur mit vertikalen und horizontalen Profilelementen. Die Profileelemente werden jeweils fest mit einem Gebäude verankert und anschliessend werden die Sanitärartikel, wie Spülkästen, Toilettenschüsseln, Waschtische, Armaturen, Siphons, etc. an der Montagestruktur verbunden.

Durch den Wasserfluss in den Sanitärartikeln entstehen Geräusche, welche über die Montagestruktur in das Gebäude eingeleitet wird. Die Bewohner empfinden derartige Geräusche als störend.

Die DE 43 45 049, die EP 1 178 159 und die EP 2 166 1662 zeigen Elemente, welche Sanitärartikel zu einem gewissen Grad schallentkoppelt lagern.

### DARSTELLUNG DER ERFINDUNG

Der vorliegenden Erfindung liegt die Aufgabe zugrunde, ein Installationssystem mit einem Sanitärartikel anzugeben, welcher bezüglich Schallgeräusche, die vom Wasserfluss ergehen, geräuschdämmender ausgebildet ist.

Diese Aufgabe wird mit dem Installationssystem gemäss Anspruch 1 gelöst. Demgemäss umfasst ein Installationssystem ein Montageelement mit mindestens einem Profilelement, einen Sanitärartikel, der am Montageelement zu befestigen ist, und mindestens ein Verbindungselement zur Verbindung des Sanitärartikels mit dem mindestens einen Profilelement, wobei das Verbindungselement ein sanitärartikelseitiges Verbindungsteil und ein profilelementseitiges Verbindungsteil aufweist. Das sanitärartikelseitige Verbindungsteil ist mit dem profilelementseitigen Verbindungsteil entlang einer Einschubbewegung in Kontakt bringbar und geht einen festen Eingriff ein. Die beiden Verbindungsteile kommen über an den Verbindungsteilen liegende Kontaktflächen miteinander in Kontakt. Weiterhin ist ein schalldämmendes Material vorhanden, welches derart angeordnet ist, dass die beiden Verbindungsteile zueinander schallentkoppelt sind, wenn diese sich im festen Eingriff miteinander befinden.

Durch die Anordnung des schalldämmenden Materials ergeht der Vorteil, dass die Schallbrücke zwischen dem Sanitärartikel und dem Montageelement im Bereich der Verbindungselemente unterbrochen werden kann. Hierdurch kann eine Weiterleitung von Schall, der vom Wasserfluss im Sanitärartikel oder durch Öffnen bzw. Verschliessen von Ventilen, entsteht, vom Sanitärartikel zum Montageelement mindestens teilweise oder gar ganz vermieden werden. Falls der Sanitärartikel ein Spülkasten ist, tritt ein entsprechender Wasserfluss durch die Befüllung des Spülkastens und die Entleerung bei einer Spülung auf.

Das schalldämmende Material weist die Gestalt einer schalldämmenden Schicht auf. Zwischen den Kontaktflächen ist eine schalldämmende Schicht derart angeordnet, dass die beiden Verbindungsteile im festen Eingriff zueinander durch die schalldämmende Schicht voneinander schallentkoppelt sind.

Vorzugsweise ist zwischen sämtlichen Kontaktflächen zwischen den beiden Verbindungsteilen eine entsprechende schalldämmende Schicht vorhanden.

Vorzugsweise liegt die schalldämmende Schicht auf einer von zwei gegenüberliegenden Kontaktflächen auf. Die schalldämmende Schicht kann beispielsweise auf der jeweiligen Kontaktfläche aufgeklebt werden.

Alternativ kann die schalldämmende Schicht auf oder in eine von zwei gegenüberliegenden Kontaktflächen einstückig eingearbeitet sein. Beispielsweise kann die schalldämmende Schicht bei der Herstellung der Verbindungsteile im Rahmen eines Mehrkomponenten-Spritzgiessverfahrens aufgebracht werden.

Vorzugsweise sind eine erste Kontaktfläche und eine zweite Kontaktfläche einander zugewandt und eine dritte Kontaktfläche ist im Wesentlichen rechtwinklig zu der ersten und der zweiten Kontaktfläche orientiert. Hierdurch ergeht der Vorteil, dass die Schallübertragung in zwei unterschiedliche Richtungen unterbrochen wird.

Vorzugsweise wird die schalldämmende Schicht aus einem elastischen Kunststoff, wie ein Elastomer oder Polypropylen oder Polyethylen bereitgestellt. Weiter weist die schalldämmende Schicht eine Dicke im Bereich von 1 Millimeter bis 8 Millimeter, insbesondere von 2 Millimeter bis 6 Millimeter auf. Die Schicht kann aber auch dicker als 8 Millimeter sein.

Weiter steht das sanitärartikelseitige Verbindungsteil mit dem profilelementseitigen Verbindungsteil über mindestens eine Rastverbindung im Eingriff. Die Rastverbindung weist die besagte Kontaktfläche mit der besagten schalldämmende Schicht auf. Die schalldämmende Schicht ist demnach im Bereich der Rastverbindung angeordnet. Die Elemente der Rastverbindung weisen die besagte Kontaktfläche auf.

Weiter weist die Rastverbindung eine Rastlasche an einem der Verbindungsteile und eine Rastausnehmung am anderen der Verbindungsteile auf, wobei die Rastlasche in die Rastausnehmung eingreift und wobei über das Eingreifen die beiden Verbindungsteile miteinander mechanisch fest verrastet sind. Die Kontaktfläche wird durch die Rastlasche und die Rastausnehmung bereitgestellt.

Vorzugsweise sind mindestens zwei Rastverbindungen angeordnet, wobei die Rastverbindungen bezüglich der Richtung der Einschubbewegung gegenüber einander angeordnet sind und ein Paar von Rastverbindungen bilden.

Besonders bevorzugt sind zwei Paare von Rastverbindungen in Richtung der Einschubbewegung beabstandet zueinander vorhanden.

Vorzugsweise weist eines der Verbindungsteile einen Aufnahmeraum auf und das andere der Verbindungsteile weist einen in den Aufnahmeraum einschiebbaren Eingriffsabschnitt auf. Der Eingriffsabschnitt ist in den Aufnahmeraum einschiebbar. Die Elemente für die Rastverbindung, insbesondere die Rastlasche und die Rastausnehmung, sind an Seitenflächen des Aufnahmeraums und an Seitenflächen des Eingriffsabschnitts angeordnet.

Bei der Anordnung mit den zwei Paaren von Rastverbindungen sind pro Seitenfläche jeweils zwei Rastlaschen bzw. zwei Rastausnehmungen vorhanden.

Vorzugsweise wird die lichte Weite des Aufnahmeraums in Richtung der Einschubbewegung gesehen kleiner.

Weiter ist jede der Rastlaschen über einen Federabschnitt am Verbindungsteil angelenkt und bildet ein freies Ende des Federabschnitts. Das freie Ende kann in Richtung der Einschubbewegung und/oder entgegen der Einschubrichtung orientiert sein. Sofern zwei Rastlaschen vorhanden sind, ist es denkbar, dass das freie Ende der einen Rastlasche in Richtung der Einschubbewegung und das freie Ende der anderen Rastlasche entgegen der Einschubrichtung orientiert ist.

Die Rastlasche kann als freischwingender Arm ausgebildet sein.

Vorzugsweise ist das sanitärartikelseitige Verbindungsteil mit dem Sanitärartikel über eine mechanisch feste Verbindung verbunden, wobei die mechanisch feste Verbindung vorzugsweise eine Rastverbindung ist. Alternativerweise ist das sanitärartikelseitige Verbindungsteil einstückig am Sanitärartikel angeformt.

Vorzugsweise ist das profilelementseitige Verbindungsteil mit dem Profilelement über eine mechanisch feste Verbindung verbunden, wobei die mechanisch feste Verbindung vorzugsweise eine Rastverbindung oder eine Schraubverbindung ist. Alternativerweise ist das profilelementseitige Verbindungsteil einstückig am Profilelement angeformt.

Gemäss einer Weiterbildung weist der Sanitärartikel weiter eine sanitärartikelseitige Lagerstruktur und eines der genannten Profilelemente weist eine profilelementseitige Lagerstruktur auf. In dieser Weiterbildung ist das Montageelement mit mindestens zwei in der Vertikalen verlaufenden Profilelementen und mit mindestens einem in der Horizontalen verlaufenden Profilelement ausgebildet. Die Lagerstrukturen sind bei der Montage des Sanitärartikels miteinander in Eingriff bringbar, wobei der Eingriff derart ist, dass der Sanitärartikel von einer Ausgangsposition in eine Endposition um eine Schwenkachse verschwenkbar ist. Bei der Verschwenkung ist das sanitärartikelseitige Verbindungsteil mit dem profilelementseitiges Verbindungsteil entlang einer Einschubbewegung in Kontakt bringbar und bei Erreichen der Endposition geht das sanitärartikelseitige Verbindungsteil mit dem profilelementseitiges Verbindungsteil einen festen Eingriff ein.

Durch die Verschwenkung des Sanitärartikels ergeht der Vorteil, dass eine einfache und intuitive Art der Montage bereitgestellt wird. Insbesondere kann der Sanitärartikel aufgrund dessen Abstützung über die Lagerstrukturen von einer Person sehr einfach alleine, das heisst ohne Zuhilfenahme einer weiteren Person, montiert werden. Weiter entfällt ein mühsames Festhalten des Sanitärartikels und ein gleichzeitiges Manipulieren von Befestigungselementen, weil der Sanitärartikel über die Lagerstruktur gestützt und bewegbar ist.

Ein weiterer Vorteil ist, dass bei engen Platzverhältnissen der Sanitärartikel von oben oder von der Seite über die Lagerstrukturen in Kontakt mit dem Montageelement gebracht werden kann und dann entsprechend verschwenkt wird. Eine Montage von der Frontseite, die üblicherweise viel Platz benötigt, weil nebst dem Sanitärartikel auch noch der Installateur sich vor dem Montageelement positionieren muss, wird einfacher. Dadurch, dass die Montage aufgrund der Verschwenkung von oben her oder von der Seite her erfolgen kann, wird das Platzproblem entschärft.

Die genannten Vorteile werden nicht nur bei der Montage, sondern auch bei der Demontage des Spülkastens erzielt.

Vorzugsweise kommen die beiden Lagerstrukturen über an den Lagerstrukturen liegende Kontaktflächen miteinander in Kontakt. Ebenfalls ist vorteilhafterweise im Bereich der Lagerstrukturen ein oben genanntes schalldämmendes Material vorhanden. Das schalldämmende Material kann eine zwischen den Kontaktflächen angeordnete schalldämmende Schicht sein. Die Schicht ist derart angeordnet, dass die beiden Lagerstrukturen im festen Eingriff zueinander durch die schalldämmende Schicht schallentkoppelt sind. Auch kann eine oder beide der Lagerstrukturen aus dem schalldämmenden Material ausgebildet sein. Hierdurch kann die Schallübertragung im Bereich der Lagerstelle ebenfalls vermieden werden.

Die Schwenkachse verläuft vorzugsweise parallel und beabstandet zur Profilachse des Profilelements, an dem die profilelementseitige Lagerstruktur angeordnet ist. Je nach Ausbildung der Lagerstrukturen kann sich die Schwenkachse bei der Verschwenkung auch parallel zur Profilachse verschieben. Es handelt sich demnach nicht zwangsläufig um eine immer gleich liegende Schwenkachse. Die Lagerstrukturen können aber auch derart ausgebildet sein, dass die Schwenkachse über die gesamte Schwenkbewegung an der gleichen Position liegt.

Die Einschubbewegung ist aufgrund der Verschwenkbewegung des Sanitärartikels eine im Wesentlichen bogenartige Bewegung. Das Zentrum des Bogens bildet die Schwenkachse.

Bevorzugt ist, dass in der Ausgangslage das sanitärartikelseitige Verbindungsteil beabstandet zum profilelementseitigen Verbindungsteil und dass erst mit zunehmender Bewegung in Richtung der Endposition ein Eingriff zwischen den beiden Verbindungsteilen geschaffen wird.

Hierdurch ergeht der Vorteil, dass das Verbinden des Sanitärartikels mit dem Montageelement über die beiden Lagerstrukturen unabhängig vom Verbindungselement erfolgen kann, was die Montage einfacher gestaltet.

In einer Ausführungsform ist die profilelementseitige Lagerstruktur an dem in der Horizontalen verlaufenden Profilelement angeordnet und mindestens ein Verbindungselement ist zwischen den in der Vertikalen verlaufenden Profilelementen und dem Sanitärartikel angeordnet.

In einer anderen Ausführungsform ist die profilelementseitige Lagerstruktur an dem in der Vertikalen verlaufenden Profilelement angeordnet und mindestens ein Verbindungselement ist zwischen dem in der Horizontalen verlaufenden Profilelement und dem Sanitärartikel angeordnet.

Vorzugsweise ist beidseitig zum Sanitärartikel jeweils ein Verbindungselement angeordnet, wobei die Verbindungselemente jeweils in einem gleichen Abstand zur sanitärartikelseitigen Lagerstruktur bzw. zur profilelementseitigen Lagerstruktur liegen.

Durch diese Anordnung ist der Sanitärartikel an drei Punkten, nämlich an zwei Verbindungselementen und an der Lagerstruktur am Montageelement gelagert. Die Anordnung der beiden Verbindungselemente mit dem besagten Abstand zu den Lagerstrukturen hat zudem den Vorteil, dass eine symmetrische Kraftverteilung bei der Herstellung der Verbindung der Verbindungsteile miteinander erreicht werden kann.

Vorzugsweise ist eine der beiden Lagerstrukturen als Ausnehmung ausgebildet und die andere der beiden Lagerstrukturen ist als Erhebung ausgebildet, wobei die Erhebung schwenkbar in die Ausnehmung eingreift.

Vorzugsweise ist die profilelementseitige Lagerstruktur als Ausnehmung und die sanitärartikelseitige Lagerstruktur als Erhebung ausgebildet. Eine umgekehrte Anordnung wäre auch denkbar.

Besonders bevorzugt ist die Ausnehmung in einer aus dem Profilelement herausgebogenen Lasche angeordnet. Bevorzugt können mehrere Ausnehmungen angeordnet sein. Es ist aber auch denkbar, dass nur eine Ausnehmung vorhanden ist.

Vorzugsweise wird der Sanitärartikel von der Ausgangsposition in die Endposition um einen Schwenkwinkel im Bereich von 10° bis 45°, insbesondere im Bereich von 15° bis 30°, verschwenkt. Gerade beim Einsatz von Werkzeugen, wie Bohrmaschinen, vor der Lagerstruktur sind diese Winkel vorteilhaft.

Vorzugsweise ist zwischen der sanitärartikelseitigen Lagerstruktur und der profilelementseitigen Lagerstruktur Spiel in eine Richtung quer zur Schwenkachse bzw. zur Profilachse vorhanden, wobei das Spiel vorzugsweise derart bemessen ist, dass Toleranzen zwischen den Lagerstrukturen und dem mindestens einen Verbindungselement ausgleichbar sind.

Vorzugsweise ist der Sanitärartikel ein Spülkasten mit einem Spülrohr. Andere Sanitärartikel, wie Siphonelemente, Abflusselemente oder Einbaublöcke für Auslaufarmaturen sind aber auch denkbar.

Im Fall des Spülkastens liegen die sanitärartikelseitige Lagerstruktur am Spülkasten oder am Spülrohr an und erstrecken sich vom Spülkasten oder vom Spülrohr weg.

Vorzugsweise ist die sanitärartikelseitige Lagerstruktur eine Lasche, welche sich von einem in der Horizontalen zu positionierenden Spülrohrabschnitt quer zum besagten Spülrohrabschnitt weg erstreckt.

Vorzugsweise ist die Lasche am Spülrohr angeformt und ist somit einteilig mit dem Spülrohr in Verbindung. Alternativerweise kann die Lasche eine kreisrunde Aufnahme aufweisen. Über diese Aufnahme kann die Lasche dann am Spülrohr gelagert werden.

Vorzugsweise sind die Profilelemente aus Metall, wobei das horizontale Profilelement über eine mechanisch feste Verbindung mit den vertikalen Profilelementen verbunden ist. Die mechanisch feste Verbindung eine Schraubverbindung oder eine Schweissverbindung. In anderen Varianten ist es aber auch denkbar, dass die Profilelemente aus Holz sind. Weiter weist mindestens das in der Horizontalen verlaufende Profilelement Befestigungsstellen auf, über welche weitere Sanitärartikel zum Montageelement befestigt werden können. Die Profilelemente können weiter über Stützelemente zueinander abgestützt sein. Die in der Vertikalen verlaufenden Profileelement umfassen bevorzugt jeweils eine teleskopisch ausziehbare Fussstütze. Zudem können die Profilelemente und/oder die Fussstütze mit Befestigungsöffnungen versehen sein, so dass das Montageelement über Schrauben oder dergleichen mit einem Gebäude verbunden werden kann.

Ein Verfahren zur Montage eines Installationssystems nach obiger Beschreibung ist dadurch charakterisiert,
dass in einem ersten Schritt die sanitärartikelseitige Lagerstruktur und die profilelementseitige Lagerstruktur miteinander verbunden werden,
dass in einem nachfolgenden zweiten Schritt der Sanitärartikel zu den Profilelementen verschwenkt wird und
dass bei der Verschwenkung das sanitärartikelseitige Verbindungsteil mit dem profilelementseitiges Verbindungsteil entlang einer Einschubbewegung in Kontakt bringbar ist und bei Erreichen der Endposition das sanitärartikelseitige Verbindungsteil mit dem profilelementseitiges Verbindungsteil einen festen Eingriff eingeht.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines Installationssystems gemäss einer Ausführungsform der vorliegenden Erfindung, wobei sich ein Sanitärartikel in der Ausgangsposition befindet;
- Fig. 2: eine perspektivische Ansicht des Installationssystems gemäss der Figur 1, wobei sich der Sanitärartikel zwischen der Ausgangsposition und der Endposition befindet;
- Fig. 3: eine perspektivische Ansicht des Installationssystems gemäss der Figur 1, wobei sich der Sanitärartikel in der Endposition befindet;
- Fig. 4: eine Seitenansicht eines Installationssystems gemäss Figur 1;
- Fig. 5: eine Seitenansicht eines Installationssystems gemäss Figur 2;
- Fig. 6: eine Seitenansicht eines Installationssystems gemäss Figur 3;
- Fig. 7: eine teilweise geschnittene Ansicht des Installationssystems gemäss den vorhergehenden Figuren;
- Fig. 8: eine Detailansicht des Installationssystems gemäss den vorhergehenden Figuren;
- Fig. 9: eine Detailansicht eines Verbindungselements des Installationssystems gemäss den vorhergehenden Figuren vor der Verbindung;
- Fig. 10: die Detailansicht gemäss der Figur 9 im verbundenen Zustand;
- Fig. 11: eine weitere Detailansicht eines Verbindungselements des Installationssystems gemäss den vorhergehenden Figuren vor der Verbindung;
- Fig. 12: die Detailansicht gemäss der Figur 11 im verbundenen Zustand;
- Fig. 13: eine weitere Detailansicht eines Verbindungselements des Installationssystems gemäss den vorhergehenden Figuren vor der Verbindung;
- Fig. 14: die Detailansicht gemäss der Figur 13 im verbundenen Zustand; und
- Fig. 15: eine Detailansicht des Verbindungselements nach den Figuren 9 bis 14.

### BESCHREIBUNG BEVORZUGTER AUSFÜHRUNGSFORMEN

In den Figuren 1 bis 8 werden verschiedene Ansichten eines Installationssystems 1 gezeigt.

Die Figuren 9 bis 15 zeigen Details eines Verbindungselementes 7 gemäss einer bevorzugten Ausführungsform der vorliegenden Erfindung. Das Verbindungselement 7 kann im Installationssystem 1 gemäss den Figuren 1 bis 8 oder in anderen Installationssystemen eingesetzt werden.

Das Installationssystem 1 umfasst ein Montageelement 2, einen Sanitärartikel 6 und mindestens ein Verbindungselement 7. Der Sanitärartikel 6 wird mit dem mindestens einen Verbindungselement 7 zum Montageelement 2 befestigt.

Das Montageelement 2 kann verschiedenartig ausgebildet sein. Vorzugsweise wird das Montageelement 2 durch zwei in der Vertikalen V verlaufende Profilelemente 3, 4 und mindestens einem in der Horizontalen H verlaufenden Profilelement 5 bereitgestellt. In der gezeigten Ausführungsform ist noch ein weiteres in der Horizontalen H verlaufendes Profilelement 31 angeordnet. Die Profilelement 3, 4, 5 und 31 sind fest miteinander verbunden. Weiter sind hier optionale Stützenelemente 32 angeordnet, welche die Profilelemente 3, 4 mit dem in der Horizontalen H verlaufenden Profilelement 5 verbinden. Die Stützenelemente 32 sorgen für eine entsprechende Abstützung. Vorzugsweise umfassen die in der Vertikalen V verlaufenden Profilelemente 3, 4 eine teleskopisch zu den Profilelemente 3, 4 ausfahrbare Fussstütze 35 auf.

Der Sanitärartikel 6 ist in der gezeigten Ausführungsform ein Spülkasten. Der Spülkasten umfasst einen Kastenkörper 33, von welchem sich unterseitig ein Spülrohr 15 wegerstreckt. Der Kastenkörper 33 dient der Aufnahme von Spülwasser, welches dann über das Spülrohr 15 zu einer Toilette abgegeben werden kann. Der Sanitärartikel 6 kann aber auch ein anderes Sanitärelement sein.

Das Verbindungselement 7 dient der Verbindung des Sanitärartikels 6 mit mindestens einem der genannten Profilelemente 3, 4. Das Verbindungselement 7 weist ein sanitärartikelseitiges Verbindungsteil 8 und ein profilelementseitiges Verbindungsteil 9 auf. Die detaillierte Ausbildung der Verbindungselementes 7 wird anhand der Figuren 9 bis 15 weiter unten genauer erläutert.

Weiter umfasst der Sanitärartikel 6 eine sanitärartikelseitige Lagerstruktur 10 und eines der genannten Profilelemente, hier das in der Horizontalen H verlaufende Profilelement 5, umfasst eine profilelementseitige Lagerstruktur 11. Bei der Montage des Sanitärartikels 6 zum Montageelement 2 sind die Lagerstrukturen 10, 11 miteinander in Eingriff bringbar. Der Eingriff ist dabei derart, dass der Sanitärartikel 6 von einer Ausgangsposition in eine Endposition um eine Schwenkachse S verschwenkbar ist. Die Lagerstrukturen 10, 11 sind dabei derart ausgebildet, dass der Sanitärartikel 6 kontrolliert verschwenkt werden kann.

In der gezeigten Ausführungsform gemäss den Figuren 1 bis 8 ist die profilelementseitige Lagerstruktur 11 an den in der Horizontalen H verlaufenden Profilelementen 5 angeordnet. Das mindestens eine Verbindungselement 7 ist zwischen den in der Vertikalen V verlaufenden Profilelementen 3, 4 und dem Sanitärartikel 6 angeordnet. In der gezeigten Ausführungsform sind zwei Verbindungselemente 7 jeweils links und rechts zum Sanitärartikel 6 angeordnet. Die Verbindungselemente 7 liegen dabei im gleichen vertikalen Abstand zu den Lagerstrukturen 10, 11. Das heisst, die Verbindungselemente 7 liegen auf gleicher Höhe zueinander.

In den Figuren 1, 4 und 7 sowie 8 wird der Sanitärartikel 6 in seiner Ausgangslage gezeigt. In der Ausgangslage sind die beiden Lagerstrukturen 10, 11 miteinander im Eingriff und der Sanitärartikel 6 kann entsprechend verschwenkt werden.

Die Figur 8 zeigt eine Detailansicht des Eingriffs der sanitärartikelseitigen Lagerstruktur 10 in die profilelementseitige Lagerstruktur 11. Eine der Lagerstrukturen, hier die sanitärartikelseitige Lagerstruktur 10, ist als Erhebung 13 ausgebildet und die andere der Lagerstrukturen, hier die profilelementseitige Lagerstruktur 11, ist als Ausnehmung 12 ausgebildet, in welche die Erhebung einragt. In der gezeigten Ausführungsform ist die sanitärartikelseitige Lagerstruktur 10 bzw. die Erhebung 13 eine Lasche 16, welche sich von einem in der Horizontalen zu positionierenden Spülrohrabschnitt 17 quer zum besagten Spülrohrabschnitt 17 wegerstreckt. Die Lasche 16 erstreckt sich dabei im Wesentlichen rechtwinklig vom entsprechenden Spülrohrabschnitt 17 ab. Die Ausnehmung 12 ist in der gezeigten Ausführungsform in einer aus dem Profilelement 5 herausgebogenen Lasche 14 platziert. Die Lasche 16 erstreckt sich in die Ausnehmung 12 hinein und ist in der Ausnehmung 12 entsprechend verschwenkbar. Es können mehrere Ausnehmungen 12 in der Lasche 14 angeordnet sein, so dass der Sanitärartikel 6 an unterschiedlichen Positionen positioniert werden kann.

De Lagerstrukturen 10, 11 sind in der gezeigten Ausführungsform derart ausgebildet, dass der Sanitärartikel 6 mit seiner in den Figuren gezeigten winkligen Ausrichtung von oben her in Richtung der profilelementseitigen Lagerstruktur 11 in Eingriff gebracht werden kann. Diese Bewegung wird in der Figur 4 durch den Pfeil B dargestellt. Der Sanitärartikel 6 kann also von oben her mit einer winkligen Ausrichtung zur Vertikalen entlang der Bewegung B mit seiner Lagerstruktur 10 in die profilelementseitige Lagerstruktur 11 eingesetzt werden.

Ausgehend von der Ausgangslage, wie in den Figuren 1, 4, 7 und 8 gezeigt, wird der Sanitärartikel 6 in Richtung seiner Endlage zum Montageelement 2 hin verschwenkt.

Die Figuren 2 und 5 zeigen die Position des Sanitärartikels 6 in einer Zwischenposition zwischen der Ausgangsposition und der Endposition. Aus dieser Position wird der Sanitärartikel weiter verschwenkt und bei der weiteren Verschwenkung sind die beiden Verbindungsteile 8, 9 miteinander in Kontakt bringbar. Die beiden Verbindungsteile 8, 9 gehen dann einen festen Eingriff ein, wenn der Spülkasten 6 die Endposition erreicht hat.

In der Figur 5 wird gezeigt, dass das sanitärartikelseitige Verbindungsteil 8 mit dem profilelementseitigen Verbindungsteil 9 entlang einer Einschubbewegung E in Kontakt bringbar ist. Die Einschubbewegung E verläuft im Wesentlichen auf einem Kreisbogen um die Schwenkachse S. Von den Figuren 4, 5 und 6 wird ersichtlich, dass in der Ausgangslage das sanitärartikelseitige Verbindungsteil 8 beabstandet zum profilelementseitigen Verbindungsteil 9 liegt. Erst mit zunehmender Bewegung in Richtung der Endposition wird ein Eingriff zwischen den beiden Verbindungsteilen 8, 9 geschaffen. Der Eingriff erfolgt also während der Bewegung des Sanitärartikels 6 von der Ausgangsposition in die Endposition.

In der Figur 4 wird der Sanitärartikel 6 in der Ausgangsposition gezeigt. Von dieser Ausgangsposition wird der Sanitärartikel 6 in die Endposition verschwenkt. Die Verschwenkung erfolgt dabei um den Schwenkwinkel α. Der Schwenkwinkel α liegt im Bereich von 10° bis 45°, insbesondere im Bereich von 15° bis 30°. Je kleiner der Verschwenkwinkel α, desto kompakter ist das Installationssystem 1, wenn sich der Sanitärartikel 6 in der Ausgangsposition befindet. In der Figur 8 wird sodann die Schwenkachse S genauer gezeigt. Die Schwenkachse S verläuft hier parallel zur Profilachse P des Profilelements 5 und liegt hier somit in der Horizontalen H. Die Profilachse P definiert sich im Wesentlichen als Mittelachse des jeweiligen Profilelementes, hier vom Profilelement 5.

Weiter ist zwischen der sanitärartikelseitigen Lagerstruktur 10 und der profilelementseitigen Lagerstruktur 11 Spiel in einer Richtung quer zur Schwenkachse S bzw. zur Profilachse P vorhanden. Dieses Spiel ist dabei so bemessen, dass Toleranzen zwischen den Lagerstrukturen 10, 11 und dem mindestens einem Verbindungselement 7 ausgleichbar sind. Dies insbesondere für den Fall, dass die Verbindungselemente 7 ungenau montiert werden.

Weiter umfasst das horizontale Profilelement 5 in der gezeigten Ausführungsform beidseitig neben der profilelementseitigen Lagerstruktur 11 eine Vielzahl von Befestigungsöffnungen 34, welche der Aufnahme von Gewindestangen oder anderen Befestigungsmitteln für die Befestigung von weiterer Sanitärstrukturen, wie beispielsweise eine Toilettenschüssel an das Montageelement 2 vorgesehen sind.

Anhand der Figuren 9 bis 15 wird nun eine bevorzugte Ausführungsform des Verbindungselementes 7 gezeigt. Das Verbindungselement 7 umfasst, wie oben erwähnt, ein sanitärartikelseitiges Verbindungsteil 8 und ein profilelementseitiges Verbindungsteil 9. Die beiden Verbindungsteile 8, 9 sind entlang einer Einschubbewegung E miteinander in Kontakt bringbar und gehen miteinander einen festen Eingriff ein.

Die Figuren 9, 11 und 13 zeigen verschiedene Perspektiven des Verbindungselementes 7, wobei die beiden Verbindungsteile 8, 9 noch nicht im Eingriff miteinander stehen. Das Verbindungsteil 8 wird entlang der Einschubbewegung E mit dem Verbindungsteil 9 in Kontakt gebracht und geht dann einen festen Eingriff ein. In den Figuren 10, 12 und 14 wird dieser feste Eingriff entsprechend dargestellt.

Die beiden Verbindungsteile 8, 9 kommen über Kontaktflächen 18, die an den Verbindungsteilen 8, 9 vorhanden sind, miteinander in Kontakt. Weiterhin ist ein schalldämmendes Material vorhanden, welches derart angeordnet ist, dass die beiden Verbindungsteile 8, 9 zueinander schallentkoppelt sind, wenn diese im festen Eingriff zueinander sind. Zwischen den Kontaktflächen 18 ist eine schalldämmende Schicht 19 angeordnet. Die schalldämmende Schicht 19 ist dabei derart angeordnet, dass wenn sich die beiden Verbindungsteile 8, 9 im festen Eingriff zueinander befinden, durch die schalldämmende Schicht 19 schallentkoppelt sind. Die schalldämmende Schicht 19 ist dabei derart ausgebildet, dass allfälliger Schall, der vom Sanitärartikel 6 herrührt, nicht vom sanitärartikelseitigen Verbindungsteil 8 auf das profilelementseitige Verbindungsteil 9 übergeht. Die schalldämmende Schicht 19 wirkt einer möglichen Schallbrücke entsprechend entgegen.

In der gezeigten Ausführungsform steht der Sanitärartikel 6 nicht nur über die Verbindungsteile 8, 9 mit dem Montageelement 2 in Kontakt, sondern auch über die beiden Lagerstrukturen 10, 11. Auch die beiden Lagerstrukturen 10, 11 weisen demnach entsprechende Kontaktflächen 18 auf, über welche die Lagerstrukturen 10, 11 miteinander in Kontakt bringen. Auch zwischen diesen Kontaktflächen 18 ist eine entsprechende schalldämmende Schicht 19 angeordnet, diese schalldämmende Schicht 19 ist ebenfalls derart angeordnet, dass die beiden Lagerstrukturen 10, 11 im Eingriff zueinander durch die schalldämmende Schicht 19 schallentkoppelt sind.

Vorzugsweise liegt die schalldämmende Schicht 19 auf einer von zwei miteinander in Kontakt bringbare Kontaktflächen 18 auf, sowie dies in den Figuren 9 bis 15 genauer dargestellt ist. Die schalldämmende Schicht 19 wird dabei auf eine der Kontaktflächen 18 aufgebracht und liegt dort entsprechend auf. Beispielsweise kann die schalldämmende Schicht 19 auf die entsprechende Kontaktfläche mit einem Kleber aufgeklebt werden. Alternativerweise könnte die Kontaktfläche 18 und die schalldämmende Schicht 19 auch einstückig miteinander verbunden sein. Beispielsweise wäre es denkbar, dass die schalldämmende Schicht 19 auf oder in die Kontaktflächen 18 entsprechend einstückig eingearbeitet sind.

Die schalldämmende Material ist vorzugsweise aus einem elastischen Kunststoff, wie aus einem Elastomer oder Polypropylen oder Polyethylen bereitgestellt. Die Dicke der schalldämmenden Schicht 19 liegt vorzugsweise im Beriech von einem Millimeter bis acht Millimeter, insbesondere von zwei Millimeter bis sechs Millimeter.

In der gezeigten Ausführungsform steht das sanitärartikelseitige Verbindungsteil 8 mit dem profilelementseitigen Verbindungsteil 9 über mindestens eine Rastverbindung 20 im Eingriff. In der gezeigten Ausführungsform sind insgesamt vier Rastverbindungen 20 vorgesehen. Jeweils zwei Rastverbindungen 20 liegen bezüglich der Richtung der Einschubbewegung E gegenüber einander und bilden ein Paar von Rastverbindungen 20. In der gezeigten Ausführungsform sind zwei Paare von Rastverbindungen 20 in Richtung der Einschubbewegung E beabstandet zueinander angeordnet.

Die Rastverbindung 20 umfasst eine Rastlasche 21, die am profilelementseitigen Verbindungsteil 9 angeordnet ist und eine Rastausnehmung 22, die am sanitärartikelseitigen Verbindungsteil 8 angeordnet ist. In der Eingriffslage greift die Rastlasche 21 in die Rastausnehmung 22 ein, wobei über das Eingreifen die beiden Verbindungsteile 8, 9 miteinander mechanisch fest verrastet sind. Die verrastete Position wird in den Figuren 10, 12 und 14 gezeigt. Zwischen der Rastlasche 21 und der Rastausnehmung 22 liegt dabei jeweils eine schalldämmende Schicht 19, sowie dies oben beschrieben wurde. Im Falle der Rastverbindung 20 stellen dabei die Rastlasche 21 bzw. die Rastausnehmung 22 die entsprechende Kontaktfläche 18 bereit.

In der gezeigten Ausführungsform weist das profilelementseitige Verbindungsteil 9 einen Aufnahmeraum 23 auf und das sanitärartikelseitige Verbindungsteil 8 weist einen in den Aufnahmeraum 23 einschiebbaren Eingriffsabschnitt 27 auf. Die Elemente für die Rastverbindung 20 sind dabei an den Seitenflächen 24 des Aufnahmeraumes 23 und den Seitenflächen 28 des Eingriffsabschnittes 27 angeordnet. Die lichte Weite W des Aufnahmeraumes 23 wird in Richtung der Einschubbewegung E gesehen kleiner. Das heisst, die Rastverbindungen 20, welche in Einschubrichtung hinter den anderen Rastverbindungen 20 liegen, sind näher zueinander angeordnet.

Jede der Rastlaschen 20 ist über einen Federabschnitt 25 am entsprechenden Verbindungsteil 9 angelenkt. Die Rastlasche bildet dabei ein freies Ende 26 des Federabschnittes 25. Durch die Anordnung des Federabschnittes 25 kann die Rastlasche 21 bei Verrastung mit der Rastausnehmung 22 entsprechend zurück weichen und dann in die Rastausnehmung 22 einfedern. In der gezeigten Ausführungsform erstreckt sich das freie Ende 26 der einen Rastlasche 21 in Richtung der Einschubbewegung und das freie Ende 26 der anderen Rastlasche 21 erstreckt sich entgegen der Einschubrichtung E.

Weiter ist das sanitärartikelseitige Verbindungsteil 8 mit dem Sanitärartikel 6 über eine mechanische Verbindung 29 verbunden. In der gezeigten Ausführungsform weist das sanitärartikelseitige Verbindungsteil 8 entsprechende Strukturen für diese mechanisch feste Verbindung auf. Hier sind Raststrukturen 36 vorhanden, welche am Sanitärartikel 6 einrasten.

Weiter ist das profilelementseitige Verbindungsteil 9 mit dem Profilelement 3, 4, 5 ebenfalls über eine mechanisch feste Verbindung 30 verbunden. In der Figur 15 kann gut erkannt werden, dass das profilelementseitige Verbindungsteil 9 entsprechende Raststrukturen 37 für diese mechanisch feste Verbindung 30 aufweist.

Ein Verfahren zur Montage des Installationssystems nach obiger Beschreibung umfasst folgende Schritte:
In einem ersten Schritt werden die sanitärartikelseitige Lagerstruktur 10 und die profilelementseitige Lagerstruktur 11 miteinander verbunden.

In einem nachfolgenden zweiten Schritt wird der Sanitärartikel 6 zu den Profilelementen 3, 4, 5 verschwenkt wird, wobei bei der Verschwenkung das sanitärartikelseitige Verbindungsteil 8 mit dem profilelementseitiges Verbindungsteil 9 entlang einer Einschubbewegung E in Kontakt bringbar ist und bei Erreichen der Endposition das sanitärartikelseitige Verbindungsteil 8 mit dem profilelementseitiges Verbindungsteil 9 einen festen Eingriff eingeht.

### BEZUGSZEICHENLISTE

| | | | |
|---|---|---|---|
| 1 | Installationssystem | 22 | Rastausnehmung |
| 2 | Montageelement | 23 | Aufnahmeraum |
| 3 | vertikales Profilelement | 24 | Seitenflächen |
| 4 | vertikales Profilelement | 25 | Federabschnitt |
| 5 | horizontales Profilelement | 26 | freies Ende |
| 6 | Sanitärartikel | 27 | Eingriffsabschnitt |
| 7 | Verbindungselement | 28 | Seitenflächen |
| 8 | sanitärartikelseitiges | 29 | Verbindung |
| | Verbindungsteil | 30 | Verbindung |
| 9 | profilelementseitiges | 31 | Profilelement |
| | Verbindungsteil | 32 | Stützenelemente |
| 10 | sanitärartikelseitige | 33 | Kastenkörper |
| | Lagerstruktur | 34 | Befestigungsöffnungen |
| 11 | profilelementseitige | | |
| | Lagerstruktur | α | Schwenkwinkel |
| 12 | Ausnehmung | E | Einschubbewegung |
| 13 | Erhebung | S | Schwenkachse |
| 14 | Lasche | P | Profilachse |
| 15 | Spülrohr | | |
| 16 | Lasche | W | lichte Weite |
| 17 | Spülrohrabschnitt | | |
| 18 | Kontaktflächen | V | Vertikale |
| 19 | schalldämmende Schicht | H | Horizontale |
| 20 | Rastverbindung | | |
| 21 | Rastlasche | | |

## Patentansprüche

1. Installationssystem (1) umfassend
ein Montageelement (2) mit mindestens einem Profilelement (3, 4, 5),
einen Sanitärartikel (6), der am Montageelement (2) zu befestigen ist, und
mindestens ein Verbindungselement (7) zur Verbindung des Sanitärartikels (6) mit dem mindestens einen Profilelement (3, 4, 5), wobei das Verbindungselement (7) ein sanitärartikelseitiges Verbindungsteil (8) und ein profilelementseitiges Verbindungsteil (9) aufweist,
wobei das sanitärartikelseitige Verbindungsteil (8) mit dem profilelementseitiges Verbindungsteil (9) entlang einer Einschubbewegung (E) in Kontakt bringbar ist und einen festen Eingriff eingeht,
wobei die beiden Verbindungsteile (8, 9) über an den Verbindungsteilen (8, 9) liegende Kontaktflächen (18) miteinander in Kontakt kommen, und
wobei weiterhin ein schalldämmendes Material vorhanden ist, welches derart angeordnet ist, dass die beiden Verbindungsteile (8, 9) im festen Eingriff zueinander schallentkoppelt sind, wobei
das schalldämmende Material eine zwischen den Kontaktflächen (18) angeordnete schalldämmende Schicht (19) ist, **dadurch gekennzeichnet,**
**dass** das sanitärartikelseitige Verbindungsteil (8) mit dem profilelementseitigen Verbindungsteil (9) über mindestens eine Rastverbindung (20) im Eingriff steht,
**dass** die Rastverbindung (20) eine Rastlasche (21) an einem der Verbindungsteile (8, 9) und eine Rastausnehmung (22) am anderen der Verbindungsteile (9, 8) aufweist, wobei die Rastlasche (21) in die Rastausnehmung (22) eingreift und wobei über das Eingreifen die beiden Verbindungsteile (8, 9) miteinander mechanisch fest verrastet sind, und
**dass** die Rastlasche (21) über einen Federabschnitt (25) am Verbindungsteil (8, 9) angelenkt ist und ein freies Ende (26) des Federabschnitts (25) bildet.

2. Installationssystem (1) nach Anspruch 1, **dadurch gekennzeichnet, dass** die schalldämmende Schicht (19) auf einer von zwei gegenüberliegenden Kontaktflächen (18) aufliegt und/oder dass die schalldämmende Schicht (19) auf oder in eine von zwei gegenüberliegenden Kontaktflächen (18) einstückig eingearbeitet ist.

3. Installationssystem (1) nach einem der vorhergehenden Ansprüche, **dadurch gekennzeichnet, dass** eine erste Kontaktfläche und eine zweite Kontaktfläche einander zugewandt sind und dass eine dritte Kontaktfläche im Wesentlichen rechtwinklig zu der ersten und der zweiten Kontaktfläche orientiert ist.

4. Installationssystem (1) nach einem der vorhergehenden Ansprüche, **dadurch gekennzeichnet, dass** die schalldämmende Schicht (19) aus einem elastischen Kunststoff, wie ein Elastomer oder Polypropylen oder Polyethylen bereitgestellt wird; und/oder dass die schalldämmende Schicht (19) eine Dicke im Bereich von 1 Millimeter bis 8 Millimeter, insbesondere von 2 Millimeter bis 6 Millimeter aufweist.

5. Installationssystem (1) nach einem der vorhergehenden Ansprüche, **dadurch gekennzeichnet, dass** mindestens zwei Rastverbindungen (20) angeordnet sind, wobei die Rastverbindungen (20) bezüglich der Richtung der Einschubbewegung (E) gegenüber einander angeordnet sind und ein Paar von Rastverbindungen (20) bilden.

6. Installationssystem (1) nach Anspruch 5, **dadurch gekennzeichnet, dass** zwei Paare von Rastverbindungen (20) in Richtung der Einschubbewegung (E) beabstandet zueinander vorhanden sind.

7. Installationssystem (1) nach einem der vorhergehenden Ansprüche, **dadurch gekennzeichnet, dass** eines der Verbindungsteile (8, 9) einen Aufnahmeraum (23) und dass das andere der Verbindungsteile (8, 9) einen in den Aufnahmeraum (23) einschiebbaren Eingriffsabschnitt (27) aufweist, wobei der Eingriffsabschnitt (27) in den Aufnahmeraum einschiebbar ist und wobei die Elemente für die Rastverbindung (20) an Seitenflächen (24) des Aufnahmeraums (23) und an Seitenflächen (28) des Eingriffsabschnitts (27) angeordnet sind.

8. Installationssystem (1) nach Anspruch 7, **dadurch gekennzeichnet, dass** die lichte Weite (W) des Aufnahmeraums (23) in Richtung der Einschubbewegung (E) gesehen kleiner wird.

9. Installationssystem (1) nach einem der vorhergehenden Ansprüche, **dadurch gekennzeichnet, dass** das freie Ende (26) der Rastlasche (21) in Richtung der Einschubbewegung (E) und/oder das freie Ende (26) der Rastlasche (21) entgegen der Einschubrichtung (E) orientiert ist.

10. Installationssystem (1) nach einem der vorhergehenden Ansprüche, **dadurch gekennzeichnet, dass** das sanitärartikelseitige Verbindungsteil (8) mit dem Sanitärartikel (6) über eine mechanisch feste Verbindung (29) verbunden ist, wobei die mechanisch feste Verbindung (29) vorzugsweise eine Rastverbindung ist; oder dass das sanitärartikelseitige Verbindungsteil (8) einstückig am Sanitärartikel (6) angeformt ist.

11. Installationssystem (1) nach einem der vorhergehenden Ansprüche, **dadurch gekennzeichnet, dass** das profilelementseitige Verbindungsteil mit dem Profilelement (3, 4, 5) über eine mechanisch feste Verbindung (30) verbunden ist, wobei die mechanisch feste Verbindung (30) vorzugsweise eine Rastverbindung oder eine Schraubverbindung ist; oder dass das profilelementseitige Verbindungsteil einstückig am Profilelement (3, 4, 5) angeformt ist.

12. Installationssystem (1) nach einem der vorhergehenden Ansprüche, **dadurch gekennzeichnet, dass** der Sanitärartikel (6) eine sanitärartikelseitige Lagerstruktur (10) und eines der mindestens einen Profilelemente (3, 4, 5) eine profilelementseitige Lagerstruktur (11) aufweist,
dass die Lagerstrukturen (10, 11) bei der Montage des Sanitärartikels (6) miteinander in Eingriff bringbar sind, wobei der Eingriff derart ist, dass der Sanitärartikel (6) von einer Ausgangsposition in eine Endposition um eine Schwenkachse (S) verschwenkbar ist, und
dass bei der Verschwenkung das sanitärartikelseitige Verbindungsteil (8) mit dem profilelementseitiges Verbindungsteil (9) entlang einer Einschubbewegung (E) in Kontakt bringbar ist und bei Erreichen der Endposition das sanitärartikelseitige Verbindungsteil (8) mit dem profilelementseitiges Verbindungsteil (9) einen festen Eingriff eingeht.

13. Installationssystem nach Anspruch 12, **dadurch gekennzeichnet, dass** die beiden Lagerstrukturen (10, 11) über an den Lagerstrukturen (10, 11) liegende Kontaktflächen (18) miteinander in Kontakt kommen, und
wobei zwischen den Kontaktflächen (18) eine schalldämmende Schicht (19) angeordnet ist, derart, dass die beiden Lagerstrukturen (10, 11) im Eingriff zueinander durch die schalldämmende Schicht (19) schallentkoppelt sind.

## Claims

1. Installation system (1) comprising
a mounting element (2) with at least one profile element (3, 4, 5),
a sanitary article (6) to be attached to the mounting element (2), and
at least one connecting element (7) for connecting the sanitary article (6) to the at least one profile element (3, 4, 5), wherein the connecting element (7) has a connecting part (8) on the sanitary article side and a connecting part (9) on the profile element side,
wherein the connecting part (8) on the sanitary article side can be brought into contact with the connecting part (9) on the profile element side along an insertion movement (E) and enters into a fixed engagement,
wherein the two connecting parts (8, 9) come into contact with one another via contact surfaces (18) located on the connecting parts (8, 9), and
wherein furthermore a sound-absorbing material is present, which is arranged in such a way that the two connecting parts (8, 9) are sound-decoupled in fixed engagement with one another, wherein the sound-absorbing material is arranged in such a way that the two connecting parts (8, 9) are sound-decoupled in fixed engagement with one another,
wherein the sound-absorbing material is a sound-absorbing layer (19) arranged between the contact surfaces (18), **characterized**
**in that** the connecting part (8) on the sanitary article side engages with the connecting part (9) on the profile element side via at least one latching connection (20),
**in that** the latching connection (20) has a latching tab (21) on one of the connecting parts (8, 9) and a latching recess (22) on the other of the connecting parts (9, 8), wherein the latching tab (21) engages in the latching recess (22) and wherein the two connecting parts (8, 9) are mechanically firmly latched together via the engagement, and
**in that** the latching tab (21) is articulated to the connecting part (8, 9) via a spring section (25) and forms a free end (26) of the spring section (25).

2. Installation system (1) according to claim 1, **characterized in that** the sound-absorbing layer (19) rests on one of two opposing contact surfaces (18) and/or **in that** the sound-absorbing layer (19) is incorporated in one piece on or in one of two opposing contact surfaces (18).

3. Installation system (1) according to one of the preceding claims, **characterized in that** a first contact surface and a second contact surface face each other and **in that** a third contact surface is oriented substantially at right angles to the first and second contact surfaces.

4. Installation system (1) according to one of the preceding claims, **characterized in that** the sound-absorbing layer (19) is provided from an elastic plastic, such as an elastomer or polypropylene or polyethylene; and/or **in that** the sound-absorbing layer (19) has a thickness in the range from 1 millimetre to 8 millimetres, in particular from 2 millimetres to 6 millimetres.

5. Installation system (1) according to one of the preceding claims, **characterized in that** at least two latching connections (20) are arranged, wherein the latching connections (20) are arranged opposite each other with respect to the direction of the insertion movement (E) and form a pair of latching connections (20).

6. Installation system (1) according to claim 5, **characterized in that** two pairs of latching connections (20) are present at a distance from one another in the direction of the insertion movement (E).

7. Installation system (1) according to one of the preceding claims, **characterized in that** one of the connecting parts (8, 9) has a receiving space (23) and **in that** the other of the connecting parts (8, 9) has an engagement section (27) which can be pushed into the receiving space (23), wherein the engagement section (27) can be pushed into the receiving space and wherein the elements for the latching connection (20) are arranged on side surfaces (24) of the receiving space (23) and on side surfaces (28) of the engagement section (27).

8. Installation system (1) according to claim 7, **characterized in that** the clear width (W) of the receiving space (23) becomes smaller when viewed in the direction of the insertion movement (E).

9. Installation system (1) according to one of the preceding claims, **characterized in that** the free end (26) of the latching tab (21) is oriented in the direction of the insertion movement (E) and/or the free end (26) of the latching tab (21) is oriented in the opposite direction to the insertion direction (E).

10. Installation system (1) according to one of the preceding claims, **characterized in that** the connecting part (8) on the sanitary article side is connected to the sanitary article (6) via a mechanically fixed connection (29), the mechanically fixed connection (29) preferably being a snap-in connection; or **in that** the connecting part (8) on the sanitary article side is integrally formed on the sanitary article (6).

11. Installation system (1) according to one of the preceding claims, **characterized in that** the profile element-side connecting part is connected to the profile element (3, 4, 5) via a mechanically fixed connection (30), wherein the mechanically fixed connection (30) preferably being a snap-in connection or a screw connection; or **in that** the profile element-side connecting part is integrally formed on the profile element (3, 4, 5).

12. Installation system (1) according to one of the preceding claims, **characterized in that** the sanitary article (6) has a sanitary article-side bearing structure (10) and one of the at least one profile elements (3, 4, 5) has a profile element-side bearing structure (11),
**in that** the bearing structures (10, 11) can be brought into engagement with one another during assembly of the sanitary article (6), the engagement being such that the sanitary article (6) can be pivoted about a pivot axis (S) from an initial position into an end position, and
the sanitary article-side connecting part (8) can be brought into contact with the profile element-side connecting part (9) along an insertion movement (E) during pivoting and, when the end position is reached, the sanitary article-side connecting part (8) firmly engages with the profile element-side connecting part (9).

13. Installation system according to claim 12, **characterized in that** the two bearing structures (10, 11) come into contact with one another via contact surfaces (18) located on the bearing structures (10, 11), and
wherein a sound-absorbing layer (19) is arranged between the contact surfaces (18) in such a way that the two bearing structures (10, 11) are sound-decoupled in engagement with one another by the sound-absorbing layer (19).

## Revendications

1. Système d'installation (1) comprenant
un élément de montage (2) avec au moins un élément de profil (3, 4, 5),
un article sanitaire (6) à fixer à l'élément de montage (2), et
au moins un élément de liaison (7) pour relier l'article sanitaire (6) à l'au moins un élément de profil (3, 4, 5), l'élément de liaison (7) présentant une partie de liaison (8) côté article sanitaire et une partie de liaison (9) côté élément de profil,
la partie de liaison (8) côté article sanitaire pouvant être amenée en contact avec la partie de liaison (9) côté élément de profil le long d'un mouvement d'insertion (E) et s'engageant en prise fixe,
les deux parties de liaison (8, 9) venant en contact l'une avec l'autre par l'intermédiaire de surfaces de contact (18) situées sur les parties de liaison (8, 9), et
un matériau insonorisant étant en outre présent, lequel étant disposé de telle sorte que les deux pièces de liaison (8, 9) soient découplées acoustiquement l'une de l'autre en prise fixe,
le matériau insonorisant étant une couche insonorisante (19) disposée entre les surfaces de contact (18), **caractérisé**
**en ce que** la partie de liaison (8) côté article sanitaire est en prise avec la partie de liaison (9) côté élément de profil par l'intermédiaire d'au moins une liaison par encliquetage (20),
**en ce que** la liaison par encliquetage (20) présente une languette d'encliquetage (21) sur l'une des pièces de liaison (8, 9) et un évidement d'encliquetage (22) sur l'autre des pièces de liaison (9, 8), la languette d'encliquetage (21) s'engageant dans l'évidement d'encliquetage (22) et les deux pièces de liaison (8, 9) étant solidement encliquetées mécaniquement l'une avec l'autre par l'intermédiaire de l'engagement, et
**en ce que** languette d'encliquetage (21) est articulée sur la pièce de liaison (8, 9) par l'intermédiaire d'un tronçon de ressort (25) et forme une extrémité libre (26) du tronçon de ressort (25).

2. Système d'installation (1) selon la revendication 1, **caractérisé en ce que** la couche d'insonorisation (19) repose sur l'une de deux surfaces de contact (18) opposées et/ou **en ce que** la couche d'insonorisation (19) est incorporée d'un seul tenant sur ou dans l'une de deux surfaces de contact (18) opposées.

3. Système d'installation (1) selon l'une quelconque des revendications précédentes, **caractérisé en ce qu'**une première surface de contact et une deuxième surface de contact se font face et **en ce qu'**une troisième surface de contact est orientée sensiblement à angle droit par rapport à la première et à la deuxième surface de contact.

4. Système d'installation (1) selon l'une quelconque des revendications précédentes, **caractérisé en ce que** la couche d'insonorisation (19) est réalisée en une matière plastique élastique, telle qu'un élastomère ou du polypropylène ou du polyéthylène ; et/ou **en ce que** la couche d'insonorisation (19) a une épaisseur comprise dans la plage de 1 millimètre à 8 millimètres, en particulier de 2 millimètres à 6 millimètres.

5. Système d'installation (1) selon l'une quelconque des revendications précédentes, **caractérisé en ce qu'**au moins deux liaisons d'encliquetage (20) sont disposées, les liaisons d'encliquetage (20) étant disposées l'une en face de l'autre par rapport à la direction du mouvement d'insertion (E) et formant une paire de liaisons d'encliquetage (20).

6. Système d'installation (1) selon la revendication 5, **caractérisé en ce que** deux paires de liaisons par encliquetage (20) sont présentes à une certaine distance l'une de l'autre en direction du mouvement d'insertion (E).

7. Système d'installation (1) selon l'une quelconque des revendications précédentes, **caractérisé en ce que** l'une des pièces de liaison (8, 9) présente un espace de réception (23) et **en ce que** l'autre des pièces de liaison (8, 9) présente une section d'engagement (27) pouvant être insérée dans l'espace de réception (23), la section d'engagement (27) pouvant être insérée dans l'espace de réception et les éléments pour la liaison par encliquetage (20) étant disposés sur des surfaces latérales (24) de l'espace de réception (23) et sur des surfaces latérales (28) de la section d'engagement (27).

8. Système d'installation (1) selon la revendication 7, **caractérisé en ce que** la largeur intérieure (W) de l'espace de réception (23) diminue vue dans la direction du mouvement d'insertion (E).

9. Système d'installation (1) selon l'une quelconque des revendications précédentes, **caractérisé en ce que** l'extrémité libre (26) de la languette d'encliquetage (21) est orientée dans le sens du mouvement d'insertion (E) et/ou l'extrémité libre (26) de la languette d'encliquetage (21) est orientée dans le sens opposé au sens d'insertion (E).

10. Système d'installation (1) selon l'une quelconque des revendications précédentes, **caractérisé en ce que** la partie de liaison (8) côté article sanitaire est reliée à l'article sanitaire (6) par une liaison mécaniquement fixe (29), la liaison mécaniquement fixe (29) étant de préférence une liaison par encliquetage ; ou **en ce que** la partie de liaison (8) côté article sanitaire est formée d'une seule pièce sur l'article sanitaire (6).

11. Système d'installation (1) selon l'une quelconque des revendications précédentes, **caractérisé en ce que** la partie de liaison côté élément de profil est reliée à l'élément de profil (3, 4, 5) par une liaison mécaniquement fixe (30), la liaison mécaniquement fixe (30) étant de préférence une liaison par encliquetage ou une liaison vissée ; ou **en ce que** la partie de liaison côté élément de profil est formée d'une seule pièce sur l'élément de profil (3, 4, 5).

12. Système d'installation (1) selon l'une quelconque des revendications précédentes, **caractérisé en ce que** l'article sanitaire (6) présente une structure de palier (10) côté article sanitaire et l'un des au moins un élément de profil (3, 4, 5) présente une structure de palier (11) côté élément de profil,
**en ce que** les structures de palier (10, 11) peuvent être amenées en prise l'une avec l'autre lors du montage de l'article sanitaire (6), la prise étant telle que l'article sanitaire (6) puisse être pivoté autour d'un axe de pivotement (S) d'une position initiale à une position finale, et
**en ce que**, lors du pivotement, la partie de liaison (8) côté article sanitaire peut être amenée en contact avec la partie de liaison (9) côté élément de profil le long d'un mouvement d'insertion (E) et, lorsque la position finale est atteinte, la partie de liaison (8) côté article sanitaire s'engage en prise fixe avec la partie de liaison (9) côté élément de profil.

13. Système d'installation selon la revendication 12, **caractérisé en ce que** les deux structures de palier (10, 11) entrent en contact l'une avec l'autre par l'intermédiaire de surfaces de contact (18) situées sur les structures de palier (10, 11), et
une couche insonorisante (19) étant disposée entre les surfaces de contact (18), de telle sorte que les deux structures de palier (10, 11) en prise l'une avec l'autre soient découplées acoustiquement par la couche insonorisante (19).
